# EUROPÄISCHE PATENTSCHRIFT

(11) **EP 2 408 990 B1**
(45) Veröffentlichungstag und Bekanntmachung des Hinweises auf die Patenterteilung: **08.05.2013**
(21) Anmeldenummer: 11701456.3
(22) Anmeldetag: 25.01.2011
(51) Int. Cl.: E06B 3/667, E06B 3/663

(54) **ABSTANDSHALTERPROFIL MIT VERSTÄRKUNGSSCHICHT**
SPACER PROFILE HAVING A REINFORCING LAYER
PROFILÉ ÉCARTEUR À COUCHE DE RENFORCEMENT

(30) Priorität: 29.01.2010 DE 102010006127
(43) Veröffentlichungstag der Anmeldung: 25.01.2012
(73) Patentinhaber: Technoform Glass Insulation Holding GmbH, 34117 Kassel (DE)
(72) Erfinder: BRUNNHOFER, Erwin, 34117 Kassel (DE); SOMMER, Petra, 34117 Kassel (DE); LENZ, Jörg, 34117 Kassel (DE); STEPHAN, Henrik, 34117 Kassel (DE)
(74) Vertreter: Kramer - Barske - Schmidtchen
(86) Internationale Anmeldenummer: PCT/EP2011/000312
(87) Internationale Veröffentlichungsnummer: WO 2011/091986

(56) Entgegenhaltungen:
- EP-A2- 0 601 488
- WO-A1-2006/027146
- DE-A1- 19 805 348
- DE-A1- 19 807 454
- DE-U1- 9 408 764

## Beschreibung

Die vorliegende Erfindung betrifft ein Abstandshalterprofil zur Verwendung in Isolierscheibeneinheiten mit einem solchen Abstandshalterprofil.

Isolierscheibeneinheiten mit wenigstens zwei Scheiben, die in der Isolierscheibeneinheit in einem Abstand voneinander gehalten werden, sind bekannt. Isolierscheiben sind normalerweise aus anorganischem oder organischem Glas oder aus anderen Materialien wie Plexiglas ausgebildet. Der Abstand der Scheiben wird normalerweise durch einen Abstandshalterrahmen, der aus mindestens einem Abstandshalterprofil ausgebildet wird, gewährleistet. Abstandshalterprofile sollen dabei eine gute Wärmedämmung aufweisen. Der Abstandshalterrahmen wird bevorzugt aus einem Stück derart gebogen, dass er nach dem Biegen an einer Stelle des Abstandshalterrahmens mittels eines Verbinders zu schließen ist.

Der Scheibenzwischenraum wird bevorzugt mit einem isolierenden Inertgas wie beispielsweise Argon, Krypton, Xenon, etc. gefüllt. Das Füllgas soll nicht aus dem Scheibenzwischenraum entweichen können. Darüber hinaus soll es natürlich auch in der Umgebungsluft enthaltenem Stickstoff, Sauerstoff, Wasser, etc. nicht möglich sein, in den Scheibenzwischenraum einzutreten. Darum muss das Abstandshalterprofil diese Diffusion verhindern. Abstandshalterprofile weisen daher eine Diffusionsbarrierenschicht auf, die den Scheibenzwischenraum zur Umgebung abdichtet. Soweit hier der Begriff "Diffusionsdichtigkeit" bezüglich des Abstandshalterprofils oder der das Abstandshalterprofil bildenden Materialien verwendet wird, sind im der folgenden Beschreibung sowohl Dampfdiffusionsdichtigkeit als auch Gasdiffusionsdichtigkeit für die in Rede stehenden Gase gemeint.

Weiterhin spielt zur Erzielung einer geringen Wärmeleitung bei diesen Isolierscheibeneinheiten insbesondere die Wärmeübertragung des Randverbundes, d.h. des Verbundes des Rahmens der Isolierscheibeneinheit, der Scheiben und des Abstandshalterrahmens, eine sehr große Rolle. Isolierscheibeneinheiten, die eine hohe Wärmedämmung im Randverbund sicherstellen, erfüllen die sogenannten "warm edge"-Bedingungen entsprechend der Bedeutung des Begriffs in der Technik.

Die WO 2006/027146 A1 zeigt ein Abstandshalterprofil für einen Abstandshalterrahmen mit einem Profilkörper aus Kunststoff, der mindestens eine Kammer zur Aufnahme von hygroskopischem Material aufweist und bei dem eine Metallfolie den Profilkörper dreiseitig derart umschließt, dass im montierten Zustand des Abstandshalterprofils die nicht umschlossene Innenseite des Profilkörpers zum Scheibenzwischenraum zeigt und diese nicht umschlossene Innenseite des Profilkörpers Öffnungen zum Feuchtigkeitsaustausch von in der Kammer aufgenommenem Trocknungsmittel und dem Scheibenzwischenraum aufweist und bei dem die Metallfolie an den zum Scheibenzwischenraum zeigenden Enden ein Profil mit wenigstens einer Kante oder Biegung aufweist.

Aus der EP 0 601 488 A2 ist ein Abstandshalter in Form eines Hohlprofils aus Kunststoff mit mindestens einer Diffusionsbarrierenschicht, die in den Seitenwänden und der Außenwand des Hohlprofils ausgebildet ist, bekannt. Weiter weist das Hohlprofil eine Einlage in der dem Zwischenraum der Isolierglaseinheit zugewandten Innenwand des Hohlprofils auf.

Es ist eine Aufgabe der vorliegenden Erfindung, ein Abstandshalterprofil zur Verwendung als Abstandshalterrahmen, das zur Montage in und/oder entlang eines Randbereichs einer Isolierfenstereinheit zur Ausbildung und zum Beibehalten eines Zwischenraums zwischen Fensterscheiben geeignet ist, das sowohl die "warm edge"- Bedingungen erfüllt, die gewünschten Diffusionsdichtigkeiten aufweist und zusätzlich einen schnellen Biegeprozess erlaubt, anzugeben.

Diese Aufgabe wird gelöst durch ein Abstandshalterprofil nach Anspruch 1 oder 4 bzw. eine Isolierscheibeneinheit nach Anspruch 10.

Weiterbildungen der Erfindung sind in den abhängigen Ansprüchen angeben.

Die Verstärkungsschicht kann so vorgesehen werden, dass sie dünner als die Diffusionsbarrierenschicht ist, aber eine entsprechend höhere Festigkeit und/oder ein entsprechend höheres Elastizitätsmodul aufweist. Vorteilhafterweise wird durch die vergleichsweise dünnere Verstärkungsschicht weniger Wärme übertragen.

Die Produktivität des Biegeprozesses hängt direkt mit der Biegegeschwindigkeit zusammen, d.h. der Winkelgeschwindigkeit, mit der das Profil um den Biegeradius bewegt wird. Die Biegegeschwindigkeit ist bei Abstandshalterprofilen auf eine maximale Biegegeschwindigkeit begrenzt, die sich dadurch ergibt, dass längere Profilabschnitte beim Biegen in größeren Abständen vom Biegeradius sehr stark beschleunigt werden und es bei Überschreiten der maximalen Biegegeschwindigkeit zu ungewollten Verformungen kommt.

Durch die zusätzliche Verstärkungsschicht wird beim Biegeprozess ein qualitativ hochwertiges Ergebnis erzielt und zusätzlich die maximale Biegegeschwindigkeit deutlich erhöht.

Weitere Merkmale und Zweckmäßigkeiten ergeben sich aus der Beschreibung von Ausführungsformen anhand der Figuren.
- Fig.1: zeigt in a) und b) je eine perspektivische Querschnittsansicht der Anordnung der Scheiben in einer Isolierscheibeneinheit mit dazwischen angeordnetem Abstandshalterprofil, Klebematerial und Dichtmaterial.
- Fig. 2: zeigt eine Seitenansicht, teilweise aufgeschnitten, eines aus einem Abstandshalterprofil gebogenem Abstandshalterrahmens.
- Fig. 3: zeigt eine Querschnittsansicht eines Abstandshalterprofils nach einer ersten Ausführungsform, in a) in einer W-Konfiguration und in b) in einer U-Konfiguration.
- Fig. 4: zeigt eine Querschnittsansicht eines Abstandshalterprofils nach einer zweiten Ausführungsform, in a) in einer W-Konfiguration und in b) in einer U-Konfiguration.
- Fig. 5: zeigt eine Querschnittsansicht eines Abstandshalterprofils nach einer dritten Ausführungsform, in a) und c) in einer W-Konfiguration und in b) und d) in einer U-Konfiguration.
- Fig. 6: zeigt eine Querschnittsansicht eines Abstandshalterprofils nach einer vierten Ausführungsform, in a) in einer W-Konfiguration und in b) in einer U-Konfiguration.
- Fig. 7: zeigt eine Querschnittsansicht eines Abstandshalterprofils nach einer fünften Ausführungsform, in a) in einer W-Konfiguration und in b) in einer U-Konfiguration.
- Fig. 8: zeigt eine Querschnittsansicht eines Abstandshalterprofils nach einer sechsten Ausführungsform, in a) in einer W-Konfiguration, in b) in einer U-Konfiguration, in c) eine vergrößerte Ansicht des in a) von einem Kreis umgebenen Abschnitts, und in d) eine vergrößerte Ansicht des in b) von einem Kreis umgebenen Abschnitts.
- Fig. 9: zeigt eine Querschnittsansicht eines Abstandshalterprofils nach einer siebten Ausführungsform, in a) in einer W-Konfiguration und in b) in einer U-Konfiguration;
- Fig. 10: zeigt eine Querschnittsansicht eines Abstandshalterprofils nach einer achten Ausführungsform in a) in einer W-Konfiguration und in b) in einer U-Konfiguration.
- Fig. 11: zeigt eine Querschnittsansicht eines Abstandshalterprofils nach einer neunten Ausführungsform in a) in einer W-Konfiguration und in b) in einer U-Konfiguration.
- Fig. 12: zeigt eine Querschnittsansicht eines Abstandshalterprofils nach einer zehnten Ausführungsform in a) in einer W-Konfiguration und in b) in einer U-Konfiguration.
- Fig. 13: zeigt eine Querschnittsansicht eines Abstandshalterprofils nach einer elften Ausführungsform in a) in einer W-Konfiguration und in b) in einer U-Konfiguration.

Nachfolgend werden Ausführungsformen unter Bezugnahme auf die Figuren beschrieben. Gleiche Merkmale sind in allen Figuren durch dieselben Bezugszeichen bezeichnet. Nicht in allen Figuren sind aus Gründen der Übersichtlichkeit alle Bezugszeichen eingesetzt. Das in Fig. 1, zwischen Fig. 7 und 8 und zwischen Fig. 10 und 11 gezeigte Koordinatensystem hat in allen Figuren, der Beschreibung und den Ansprüchen Gültigkeit. Die Längsrichtung entspricht der Richtung Z, die Querrichtung entspricht der Richtung X und die Höhenrichtung entspricht der Richtung Y.

In den Fig. 1 und 3-12 sind beispielhaft in a) jeweils eine sogenannte W-Konfiguration des Abstandshalterprofils gezeigt, und in b) ist jeweils eine sogenannte U-Konfiguration des Abstandshalterprofils gezeigt. Es wird nun unter Bezugnahme auf die Fig. 1a) und b) und 3a) und b) ein Abstandshalterprofil nach der ersten Ausführungsform beschrieben.

Fig.1 zeigt in a) und b) je eine perspektivische Querschnittsansicht der Anordnung von Fensterscheiben 51, 52 in einer Isolierscheibeneinheit mit dazwischen angeordnetem Abstandshalterprofil in Form eines Abstandshalterprofilrahmens 50, Klebematerial 61 und Dichtmaterial 62.

Das Abstandshalterprofil ist in den Fig. 3a) und b) im Querschnitt senkrecht zu einer Längsrichtung, d.h. in einem Schnitt in der X-Y-Ebene, gezeigt und erstreckt sich mit diesem gleichbleibenden Querschnitt in der Längsrichtung Z. Das Abstandhalterprofil besteht aus einem Profilkörper 10, der aus einem Kunststoffmaterial ausgebildet ist und eine erste Höhe h1 in Höhenrichtung Y und eine erste Breite b1 in Querrichtung X aufweist. Das Kunststoffmaterial ist ein elastisch-plastisch verformbares, schlecht wärmeleitendes Material.

Der Begriff "elastisch-plastisch verformbar" bedeutet hier, dass bei dem Material nach einem Biegeprozess elastische Rückstellkräfte wirksam sind, wie es typischerweise für Kunststoffe der Fall ist, dass aber ein Teil der Biegung über eine plastische, nicht reversible Verformung erfolgt. Unter "schlecht wärmeleitend" soll hier verstanden sein, dass der Wärmeleitwert ≤ 0,4 W / (m K) ist.

Das erste Material ist vorzugsweise ein Kunststoff, vorzugsweise Polyolefin und noch bevorzugter Polypropylen, Polyethylenterephthalat, Polyamid oder Polycarbonat, beispielsweise Acrylnitril-Butadien-Styrol-Copolymerisat, Novolen 1040K^{®} oder PA66 GF25. Das erste Material hat bevorzugt einen ersten Elastizitätsmodul E1 ≤ 3000 N/mm² und einen Wärmeleitwert kleiner oder gleich 0,4 W/(m K), bevorzugt kleiner oder gleich 0,2 W/(m K).

Der Profilkörper 10 weist eine Innenwand 13 und eine Außenwand 14, die mit einem Abstand h2 in Höhenrichtung Y beabstandet sind und sich in die Querrichtung X erstrecken, auf. Der Profilkörper 10 weist zwei Seitenwände 11, 12, die mit einem Abstand b2 in Querrichtung X beabstandet sind und sich im Wesentlichen in die Höhenrichtung Y erstrecken, auf. Die Seitenwände 11, 12 sind durch die Innenwand 13 und durch die Außenwand 14 so verbunden, dass eine Kammer 20 zur Aufnahme von hygroskopischem Material gebildet wird, die im Querschnitt nach allen Seiten durch die Wände 11-14 des Profilkörpers 10 begrenzt wird. Die Kammer weist eine zweite Höhe h2 in Höhenrichtung Y und eine zweite Breite b2 in der Querrichtung X auf.

Die Seitenwände 11, 12 dienen als Anlegestege für die Innenseiten der Scheiben 51, 52. Der Profilkörper 10 wird über die Seitenwände 11, 12 mit den Innenseiten der Scheiben 51, 52 mittels des Klebmaterials 61 gasdicht verklebt. Die Innenwand 13 weist im montierten Zustand des Abstandhalterprofils nach innen zu dem Scheibenzwischenraum 53 hin.

Der Profilkörper 10 ist stoffschlüssig (z.B. durch Fusion oder Klebstoff verbunden) mit einer einstückigen Diffusionsbarrierenschicht 30 verbunden, die vorzugsweise als eine Diffusionssperrfolie ausgebildet ist. Die Diffusionsbarrierenschicht 30 ist nach der ersten Ausführungsform auf den der Kammer 20 abgewandten Außenseiten der Außenwand 14 und der Seitenwände 11, 12 ausgebildet. Die Diffusionsbarrierenschicht 30 erstreckt sich auf den Seitenwänden in Höhenrichtung Y bis zur Höhe h2 der Kammer 20.

Die Diffusionsbarrierenschicht 30 ist aus einem ersten Metallmaterial mit einem zweiten Elastizitätsmodul E2 und einer ersten Zugfestigkeit R1 ausgebildet und weist eine erste Dicke (Materialstärke) d1 auf.

Das erste Metallmaterial ist bevorzugt ein plastisch verformbares Material. Der Begriff "plastisch verformbar" bedeutet hier, dass nach der Verformung praktisch keine elastischen Rückstellkräfte wirken. Dieses ist typischerweise zum Beispiel beim Biegen von Metallen über deren Streckgrenze hinaus der Fall. Vorzugsweise ist das erste Metallmaterial Edelstahl oder ein Stahl mit einem Korrosionsschutz aus Zinn (wie Weißblech) oder Zink, gegebenenfalls, falls nötig oder gewünscht, mit einer Chrombeschichtung oder Chromatbeschichtung.

Die Zugfestigkeit [N/mm²] ist eine Werkstoffmaterialeigenschaft, die nicht von der Querschnittsfläche oder ähnlichem abhängig ist. Sie gibt eine Kraft pro Einheitsfläche an, ab der das Material bei Zug versagt (z.B. reißt). Der Elastizitätsmodul [N/mm²] ist ein Materialkennwert, der den Zusammenhang (Verhältnis) zwischen der Spannung und der Dehnung bei Verformung eines festen Körpers angibt.

Für die stoffschlüssige Verbindung des Profilkörpers 10 und der Diffusionsbarrierenschicht 30 muss wenigstens eine Seite der Diffusionsbarrierenschicht 30 stoffschlüssig mit dem Profilkörper verbunden sein.

Der Begriff "stoffschlüssig verbunden" bedeutet hier, dass der Profilkörper 10 und die Diffusionsbarrierenschicht 30, beispielsweise durch Koextrudieren des Profilkörpers mit der Diffusionsbarrierenschicht 30, und/oder gegebenenfalls mit der Verwendung von Haftvermittlern, dauerhaft miteinander verbunden werden. Bevorzugt ist, dass die Festigkeit dieses stoffschlüssigen Verbundes so groß ist, dass sich die Materialien im Schälversuch (z.B. nach DIN 53282) nicht trennen lassen.

Das bevorzugte erste Metallmaterial für die Diffusionsbarrierenschicht 30 ist Stahl bzw. Edelstahl mit einem Wärmeleitwert von λ ≤ ungefähr 50 W/(mK), bevorzugter ungefähr 25 W/(mK) und noch bevorzugter ≤ ungefähr 15 W/(mK).

Die erste Dicke (Materialstärke) d1 der Diffusionsbarrierenschicht 30 liegt zwischen 0,30 mm und 0,01 mm, bevorzugt zwischen 0,20 mm und 0,01 mm, noch bevorzugter zwischen 0,10 mm und 0,01 mm und noch bevorzugter zwischen 0,05 mm und 0,01 mm, z.B. 0,02 mm, 0,03 mm oder 0,04 mm. Weiterhin ist denkbar, dass die Diffusionsbarrierenschicht 30 nur als aufgebrachte Metallschicht mit mehr als drei Atomlagen ausgebildet ist.

Die Maximaldicke ist entsprechend der gewünschten Wärmeleitwerte zu wählen. Je dünner die Folie ist, desto besser werden die "warm edge"-Bedingungen erfüllt. Die in den Fig. 3a) und b) gezeigten Ausführungsformen werden Dicken im Bereich von 0,10 mm-0,01 mm bevorzugt, noch bevorzugter mit mittels der oben genannten Metallschicht mit mehr als drei Atomlagen.

Die erste Zugfestigkeit R1 für dieses Metallmaterial liegt im Bereich von 470 N/mm² bis 800 N/mm², noch bevorzugter im Bereich von 630 N/mm² bis 740 N/mm², und ist beispielsweise 500 N/mm², 580 N/mm² oder 600 N/mm².

Der zweite Elastizitätsmodul E2 liegt im Bereich von 195 kN/mm² bis 210 kN/mm², bevorzugt im Bereich von 195 kN/mm² bis 199 kN/mm², und ist beispielsweise 196 kN/mm², 197 kN/mm² oder 198 kN/mm².

Die Bruchdehnung des ersten Metallmaterials ist bevorzugt größer oder gleich ungefähr 15%, noch bevorzugter größer oder gleich ungefähr 20%.

Ein Beispiel für eine Edelstahlfolie ist eine Stahlfolie 1.4301 oder 1.4016 nach DIN EN 10 08812 mit einer Stärke von 0,1 mm und ein Beispiel für eine Weißblechfolie ist eine Folie aus Antralyt E2, 8/2, 8T57 mit einer Dicke von 0,125 mm

Bei der in Fig. 3a) gezeigten W-Konfiguration weisen die Seitenwände 11, 12 jeweils einen bezüglich der Kammer 20 konkaven Abschnitt auf, der den Übergang von der Außenwand 14 zu der entsprechenden Seitenwand 11, 12 bildet. Diese Ausbildung führt zu einer Verlängerung des Wärmeleitungspfads durch die Diffusionsbarrierenschicht 30 und damit zu einer Erhöhung der Wärmedämmung gegenüber der in Fig. 4b) gezeigten U-Konfiguration trotz gleicher Höhe h1 und Breite b1 der beiden Konfigurationen. Bei der in Fig. 3a) gezeigten W-Konfiguration wird das Volumen der Kammer 20, bei gleicher Breite b1 und Höhe h1, bezüglich der U-Konfiguration leicht reduziert.

In der Innenwand 13 des Profilkörpers 10 ist weiter eine einstückige Verstärkungsschicht 40, die vorzugsweise als ebene Verstärkungsschicht oder-blech ausgebildet ist, stoffschlüssig mit den Profilkörper 10 verbunden. Die Verstärkungsschicht 40 ist aus einem zweiten Metallmaterial mit einem dritten Elastizitätsmodul E3 und einer zweiten Zugfestigkeit R2 ausgebildet und weist eine zweite Dicke (Materialstärke) d2 auf.

Die Verstärkungsschicht 40 erstreckt sich über eine dritte Breite b3 in der Querrichtung X. Die entsprechend der ersten Ausführungsform in die Innenwand 13 integrierte Verstärkungsschicht 40 ist horizontal in X-Richtung derart ausgerichtet, dass sie vorzugsweise mittig zum Liegen kommt. Gleichzeitig ist die Verstärkungsschicht 40 zwischen zwei in Querrichtung x benachbarten Öffnungen 15, die in Querrichtung X in der Innenwand 13 nahe den Übergängen der Innenwand 13 zu den Seitenwänden 11, 12 angeordnet sind, so angeordnet, dass sie eine mittige Position einnimmt. In der Höhenrichtung Y ist die in die Innenwand 13 integrierte Verstärkungsschicht 40 derart ausgerichtet, dass sie ebenfalls vorzugsweise mittig zum Liegen kommt und gleichzeitig nicht durch die zur Innenseite des Scheibenzwischenraumes liegende obere Kunststoffschicht hindurch sichtbar ist. In dieser Ausführungsform weisen die ober- und unterhalb der Verstärkungsschicht 40 liegenden Kunststoffschichten möglichst gleiche Materialstärken auf. Die Verstärkungsschicht 40 wirkt als Verstärkungselement.

Das zweite Metallmaterial ist bevorzugt ein plastisch verformbares Material. Vorzugsweise ist das zweite Metallmaterial Edelstahl oder ein Stahl mit einem Korrosionsschutz aus Zinn (wie Weißblech) oder Zink, gegebenenfalls mit einer Chrombeschichtung oder Chromatbeschichtung.

Das bevorzugte Material für die Verstärkungsschicht 40 ist Stahl bzw. Edelstahl mit einem Wärmeleitwert von λ ≤ ungefähr 50 W/(mK), bevorzugter ≤ ungefähr 25 W/(mK) und noch bevorzugter ≤ ungefähr 15 W/(mK).

Die zweite Dicke d2 liegt zwischen 0,30 mm und 0,01 mm, bevorzugt zwischen 0,30 mm und 0,05 mm, noch bevorzugter zwischen 0,2 mm und 0,08 mm und noch bevorzugter zwischen 0,20 mm und 0,10 mm, z.B. 0,10 mm, 0,15 mm oder 0,20 mm. In der in Fig. 3a) und b) gezeigten Ausführungsform eine zweite Dicken d2 im Bereich von 0,20 mm bis 0,10 mm bevorzugt.

Die zweite Zugfestigkeit R2 für die Verstärkungsschicht 40 liegt im Bereich von 800 N/mm² bis 2000 N/mm², bevorzugt im Bereich von 800 N/mm² bis 1800 N/mm² noch bevorzugter im Bereich von 800 N/mm² bis 1500 N/mm², und ist beispielsweise 1000 N/mm², 1250 N/mm² oder 1300 N/mm².

Der dritte Elastizitätsmodul liegt im Bereich von 199 kN/mm² bis 240 kN/mm², bevorzugt im Bereich von ungefähr 199 kN/mm² bis 210 kN/mm², beispielsweise ist er 205 kN/mm².

Die Bruchdehnung der Verstärkungsschicht 40 ist bevorzugt größer oder gleich ungefähr 17%, noch bevorzugter größer oder gleich ungefähr 25% oder gleich ungefähr 60%.

Ein Beispiel für eine Edelstahlfolie ist eine Stahlfolie 1.4034 oder 1.4419 nach DIN EN 10 08812 mit einer Stärke von 0,1 mm.

Eine verbesserte Biegegeschwindigkeit kann z.B. durch Einhalten der folgenden "Produktbeziehung" (Multiplikationsbeziehung) zwischen der Verstärkungsschicht 40 und der Diffusionsbarrierenschicht 30 erreicht werden. Das Produkt aus der zweiten Zugfestigkeit R2 und der zweiten Dicke d2 der Verstärkungsschicht 40 ist größer als das Produkt aus der ersten Zugfestigkeit R1 und der ersten Dicke d1 der Diffusionsbarrierenschicht 30. Alternativ oder zusätzlich ist das Produkt aus dem dritten Elastizitätsmodul E3 und der zweiten Dicke d2 der Verstärkungsschicht 40 größer als das Produkt aus dem zweiten Elastizitätsmodul E2 und der ersten Dicke d1 der Diffusionsbarrierenschicht 30. Die entsprechenden Produkte sind unabhängig von der Breite der beiden Schichten 30, 40 gewählt.

Entsprechend der ersten Ausführungsform ist beispielsweise d1 = d2 = 0,1 mm. Hieraus ergibt sich entsprechend der oben festgelegten Produktbeziehung, dass die Verstärkungsschicht 40 nach einer ersten Ausführungsform eine zweite Zugfestigkeit R2, die größer als die erste Zugfestigkeit R1 ist, aufweist, z.B. ist R2 = 1500 N/mm² und R1 = 630 N/mm². Das Produkt aus R2 und d2 ist also größer als das Produkt aus R1 und d1. Hieraus ergibt sich, dass die Festigkeit der Verstärkungsschicht 40 hoher ist als die einer Schicht gleicher Breite aus dem ersten Metallmaterial der Diffusionsbarrierenschicht 30.

Alternativ oder zusätzlich weist die Verstärkungsschicht 40 einen größeren dritten Elastizitätsmodul E3 als den zweiten Elastizitätsmodul E2 der Diffusionsbarrierenschicht 30 auf. Beispielsweise ist E3 = 210 kN/mm² und E2 = 195 kN/mm². Hieraus ergibt sich, dass das Produkt aus E3 und d2 größer als das Produkt aus E2 und d1 ist. Als Folge ist die Steifigkeit der Verstärkungsschicht 40 höher ist als die einer Schicht gleicher Breite aus dem ersten Metallmaterial der Diffusionsbarrierenschicht 30.

Das in die Kammer 20 zu füllende hygroskopische Material muss, um seine Wirkung entfalten zu können, mit dem Scheibenzwischenraum in Verbindung stehen. Zu diesem Zwecke sind in der Innenwand 13 die Öffnungen 15 vorgesehen, die vorzugsweise in unmittelbarer Nähe zu den Seitenwänden 11, 12 liegen. Die Öffnungen 15 sind so angeordnet, dass sie sich nicht mit der Verstärkungsschicht 40 schneiden. Die Innenwand 13 ist daher absichtlich nicht diffusionsdicht ausgebildet.

Die nicht diffusionsdichte Ausbildung könnte zusätzlich oder alternativ auch durch die Wahl des Materials für den gesamten Profilkörper 10 und/oder die Innenwand 13 und die Verstärkungsschicht 40 derart geschehen, dass das Material eine entsprechende Diffusion auch ohne die Ausbildung der Öffnungen 15 erlaubt. Bevorzugt ist aber die Ausbildung der Öffnungen 15.

Im montierten Zustand kann durch die Öffnungen 15 ein Feuchtigkeitsaustausch zwischen dem Scheibenzwischenraum 53 und der Kammer 20, die mit hygroskopischen Material gefüllt ist, sichergestellt werden (siehe auch Fig. 1).

Alle Angaben zu der ersten Ausführungsform gelten auch für alle anderen beschriebenen Ausführungsformen, außer wenn ausdrücklich ein Unterschied beschreiben wird oder in den Figuren gezeigt ist.

Fig. 4a) und b) zeigen ein Abstandshalterprofil nach einer zweiten Ausführungsform in einer W- und einer U-Konfiguration.

Der Profilkörper 10 des Abstandshalterprofils entspricht dem Profilkörper 10 der ersten Ausführungsform. Die Diffusionsbarrierenschicht 30a weist eine erste Zugfestigkeit R1 und einen zweiten Elastizitätsmodul E2 auf.

Das Material einer Verstärkungsschicht 40a entspricht in der zweiten Ausführungsform vorzugsweise dem Material der Diffusionsbarrierenschicht 30a. Insbesondere ist eine zweite Zugfestigkeit R2 der Verstärkungsschicht 40a gleich der ersten Zugfestigkeit R1 der Diffusionsbarrierenschicht 30a und zusätzlich oder alternativ ein dritter Elastizitätsmodul E3 gleich dem zweiten Elastizitätsmodul E2.

Die Werte für die erste Dicke (Materialstärke) d1a der Diffusionsbarrierenschicht 30a entsprechen beispielhaft den Werten für die erste Dicke d1 nach der ersten Ausführungsform. Die erste Dicke d1a kann aber bevorzugt auch einen Wert zwischen 0,05 mm und 0,01 mm entsprechend dem oben angegebenen Wertebereich aufweisen. Eine zweite Dicke d2a der Verstärkungsschicht 40a ist bei Einhaltung der oben festgelegten Produktbeziehung in der zweiten Ausführungsform größer (dicker) als die erste Dicke d1. Die zweite Dicke d2a liegt im oben angegebenen Größenbereich von d2.

In der gezeigten Ausführungsform wird eine zweite Dicke d2a im Bereich von 0,3 mm bis 0,11 mm bevorzugt.

Beispielsweise ist entsprechend der zweiten Ausführungsform d1a = 0,10 mm, R2 = R1 = 800 N/mm² und zusätzlich oder alternativ E3 = E2 = 199 kN/mm². Hieraus ergibt sich entsprechend der Produktbeziehung (d2a x R2) > (d1a x R1) eine zweite Dicke d2a > d1a, beispielsweise d2 = 0,2 mm.

Hieraus ergibt sich wiederum, dass die Festigkeit und/oder Steifigkeit der Verstärkungsschicht 40a höher als die einer Schicht gleicher Breite aus dem ersten Metallmaterial der Diffusionsbarrierenschicht 30a ist.

Fig. 5a) bis d) zeigen einen Abstandshalter nach einer dritten Ausführungsform in einer W- und einer U-Konfiguration. Der Profilkörper 10 des Abstandshalterprofils entsprechend der dritten Ausführungsform entspricht dem Profilkörper 10 der ersten Ausführungsform.

Entsprechend der ersten Ausführungsform ist eine zweite Zugfestigkeit R2 einer Verstärkungsschicht 40b größer als eine erste Zugfestigkeit R1 einer Diffusionsbarrierenschicht 30b. Zusätzlich oder alternativ ist ein dritter Elastizitätsmodul E3 der Verstärkungsschicht 40b größer als ein zweiter Elastizitätsmodul E2 der Diffusionsbarrierenschicht 30b.

Die erste Dicke d1b entspricht der ersten Ausführungsform. Die zweite Dicke d2b der Verstärkungsschicht 40b ist in dieser Ausführungsform größer als die erste Dicke d1b.

Bei Einhaltung der oben genannten Produktbeziehung ergibt sich, dass das Produkt aus R2 und d2b größer als das Produkt aus R1 und d1 ist. Zusätzlich oder alternativ ergibt sich, dass das Produkt aus E3 und d2b größer als das Produkt aus E2 und d1 ist.

Beispielsweise sind d1 = 0,10 mm, d2b = 0,20 mm, R1 = 750 N/mm², R2 = 1000 N/mm², E2 = 195 kN/mm² und E3 = 240 kN/mm².

Hieraus ergibt sich wiederum, dass die Festigkeit und/oder Steifigkeit der Verstärkungsschicht 40b höher als die einer Schicht gleicher Breite aus dem ersten Metallmaterial der Diffusionsbarrierenschicht 30b ist.

In Fig. 5c) und d) ist gezeigt, dass die Verstärkungsschicht 40b auch auf der der Kammer zugewandten Seite der Innenwand 13 angebracht sein kann. In Fig. 5c) ist die Verstärkungsschicht 40b derart an der Innenwand 13 angebracht, dass die Dicke der Innenwand 13 in dem Bereich, in dem die Verstärkungsschicht 40b an der Innenwand 13 angebracht ist, um die entsprechende Dicke d2b der Verstärkungsschicht 40b verringert ist. D.h., die Verstärkungsschicht 40b ist in die Wand eingelassen. In Fig. 5d) ist die Verstärkungsschicht 40b auf der Innenwand 13, beispielsweise mittels eines zusätzlichen Haftvermittlers aufgebracht. Der Querschnitt der Innenwand 13 des Profilkörpers 10 ändert sich in dem Bereich, in dem die Verstärkungsschicht 40b aufgebracht ist, nicht.

Die Verstärkungsschicht 40b kann auch in jeder anderen Ausführungsform auf der der Kammer zugewandten Seite der Innenwand 13 angebracht werden.

Fig. 6a) und b) zeigen einen Abstandshalter nach einer vierten Ausführungsform in einer W- und einer U-Konfiguration. Der Profilkörper 10 des Abstandshalterprofils entsprechend der vierten Ausführungsform entspricht dem Profilkörper 10 der ersten Ausführungsform.

Eine zweite Dicke d2c ist in dieser Ausführungsform kleiner als eine erste Dicke d1c. Bei Einhaltung der Produktbeziehung muss die kleinere zweite Dicke d2c durch eine entsprechend höhere zweite Zugfestigkeit R2 ausgeglichen werden. Zusätzlich oder alternativ kann die kleinere zweite Dicke d2c durch einen entsprechend höheren dritten Elastizitätsmodul E3 ausgeglichen werden.

Eine zweite Zugfestigkeit R2 der Verstärkungsschicht 40c ist also größer als eine erste Zugfestigkeit R1 der Diffusionsbarrierenschicht 30c. Zusätzlich oder alternativ ist ein dritter Elastizitätsmodul E3 einer Verstärkungsschicht 40c größer als der zweite Elastizitätsmodul E2 der Diffusionsbarrierenschicht 30c.

Beispielsweise sind d1c = 0,12 mm, d2c = 0,10 mm, R1 = 750 N/mm² und E2 = 195 kN/mm². Die Produktbeziehung lautet: (d2c x R2) > (d1c x R1). Hieraus folgt, dass und R2 > 900 N/mm² ist. Zusätzlich oder alternativ lautet die Produktbeziehung: (d2c x E3) > (d1c x E2). Hieraus ergibt sich, dass E3 > 234kN/mm² ist.

Hieraus ergibt sich, dass obwohl d2c < d1c ist, dass die Festigkeit und/oder Steifigkeit der Verstärkungsschicht 40c höher als die einer Schicht gleicher Breite aus dem ersten Metallmaterial der Diffusionsbarrierenschicht 30c ist.

Dadurch, dass die zweite Dicke d2c der Verstärkungsschicht 40c kleiner als die erste Dicke d1c der Diffusionsbarrierenschicht 30c ist, ist die Wärmeleitfähigkeit durch die Verstärkungsschicht 40c gesenkt.

Die in den ersten vier Ausführungsformen gezeigten Kombinationen der verschiedenen Dicken d1, d2, Zugfestigkeiten R1, R2 und Elastizitätsmoduln E2, E3 können mit allen weiter gezeigten Ausführungsformen frei kombiniert werden. Die im Folgenden beschriebenen weiteren Merkmale der vierten Ausführungsform sind als optionale Merkmale zu verstehen.

Die Diffusionsbarrierenschicht 30 ist auf den der Kammer 20 abgewandten Außenseiten der Außenwand 14 und der Seitenwände 11, 12 ausgebildet. Die Folie 30 erstreckt sich auf den Seitenwänden in Höhenrichtung Y bis zur Höhe h2 der Kammer 20. Daran anschließend weist die einstückige Diffusionsbarrierenschicht 30 profilierte Verlängerungsabschnitte 31, 32 mit je einem Profil 31 a, 32a auf.

Der Begriff "Profil" bedeutet in diesem Zusammenhang, dass der Verlängerungsabschnitt nicht ausschließlich eine lineare Verlängerung der Diffusionsbarrierenschicht 30 ist, sondern dass, in der zweidimensionalen Darstellung des Querschnitts in der X-Y-Ebene ein zweidimensionales Profil ausgebildet ist, das zum Beispiel durch eine oder mehrere Biegungen und/oder Kanten in dem Verlängerungsabschnitt 31, 32 gebildet wird.

Bei der in Fig. 6 gezeigten Ausführungsform weist das Profil 31a, 32a eine Biegung (90°) und einen darin anschließenden Abschnitt (Flansch), der sich in der Querrichtung X vom Außenrand der entsprechenden Seitenwand 11, 12 über eine Länge 11 nach innen erstreckt, auf. Bei der in Fig. 6 gezeigten Ausführungsform ist der größte Teil des Verlängerungsabschnittes vollständig von dem Material des Profilkörpers umschlossen.

Zusammenfassend kann gesagt werden, dass der Verlängerungsabschnitt möglichst nah an der Innenwand liegen soll. Darum sollte der Bereich des Profilkörpers (Aufnahmebereich), in dem sich der Verlängerungsabschnitt befindet (aufgenommen ist), in Höhenrichtung bevorzugt deutlich oberhalb der Mittellinie des Profils liegen. In einem solchen Fall sollte sich die Ausdehnung des Aufnahmebereiches von der Innenseite der Innenwand 13 des Abstandshalterprofils in Y-Richtung über nicht mehr als 40% der Höhe des Abstandshalterprofils erstrecken. In anderen Worten, der Aufnahmebereich 16, 17 weist eine Höhe h3 in Höhenrichtung auf und die Höhe h3 sollte kleiner oder gleich ungefähr 0,4 h1 sein, bevorzugt kleiner oder gleich ungefähr 0,3 h1, noch bevorzugter kleiner oder gleich ungefähr 0,2 h1 und noch bevorzugter kleiner oder gleich ungefähr 0,1 h1.

Vorteilhaft ist darüber hinaus, wenn die Masse des Verlängerungsabschnittes mindestens ungefähr 10% der Masse des übrigen Teils der Diffusionsbarrierenschicht 30, der oberhalb der Mittellinie des Abstandshalterprofils in Höhenrichtung befindlich ist, bevorzugt mindestens ungefähr 20%, noch bevorzugter mindestens ungefähr 50% und noch bevorzugter mindestens ungefähr 100% aufweist.

Fig. 7 bis 11 zeigen Abstandshalteprofile nach einer fünften, sechsten, siebten und achten Ausführungsform, die sich von den Abstandshalteprofilen entsprechend der vierten Ausführungsform dahingehend unterscheiden, dass sie unterschiedliche Ausgestaltungen der Verlängerungsabschnitte aufweisen. Das Material der Diffusionsbarrierenschicht 30 in den Fig. 7 bis 11 gezeigten Abstandshalteprofilen entspricht dem Material der Diffusionsbarrierenschicht 30 entsprechend der vierten Ausführungsform, kann aber entsprechend der ersten bis dritten Ausführungsform abgewandelt werden.

In allen in Fig. 7 bis 11 gezeigten Ausführungsformen ist es zwingend erforderlich, dass das Produkt aus der ersten Dicke d1 und dem zweiten Elastizitätsmodul E2 und/oder der ersten Dicke d1 und der ersten Zugfestigkeit R1 der Diffusionsbarrierenschicht 30 kleiner als das Produkt aus der zweiten Dicke d2c und dem dritten Elastizitätsmodul E3 und/oder der zweiten Dicke d2c und der zweiten Zugfestigkeit R2 der Verstärkungsschicht 40c ist.

Die fünfte Ausführungsform eines Abstandshalters, die in Fig. 7a) und b) gezeigt ist, unterscheidet sich von der vierten Ausführungsform dadurch, dass die Verlängerungsabschnitte 31, 32 fast doppelt so lang wie bei der ersten Ausführungsform sind, wobei die Erstreckungslänge 11 gleich bleibt. Das wird dadurch erreicht, dass die Profile 31b, 32b eine zweite Biegung (180°) aufweisen, und dass sich der Abschnitt des Verlängerungsabschnittes, der an die zweite Biegung anschließt, ebenfalls in Querrichtung X, aber nun nach außen erstreckt. Damit wird eine wesentlich größere Länge des Verlängerungsabschnittes sichergestellt, wobei die möglichst große Nähe zur Innenseite des Abstandshalterprofils beibehalten wird.

Zusätzlich wird ein Teil des Materials des Profilkörpers dreiseitig von den Profilen 31b, 32b umschlossen. Diese Umschließung führt dazu, dass das umschlossene Material bei einem Biegevorgang mit Stauchung als ein im Wesentlichen nicht kompressibles Volumenelement wirkt.

Unter Bezugnahme auf die Fig. 8a) und b) wird ein Abstandshalterprofil nach einer sechsten Ausführungsform beschrieben, wobei in den Fig. 8c) und d) die in a) bzw. b) von einem Kreis umgebenen Bereiche vergrößert dargestellt sind. Die sechste Ausführungsform eines Abstandshalters unterscheidet sich von der vierten Ausführungsform dadurch, dass die Diffusionsbarrierenschicht 30 inklusive der Verlängerungsabschnitte 31, 32 vollständig an der Außenseite des Profilkörpers 10 verläuft. Die Verlängerungsabschnitte 31, 32 und deren Profile 31c, 32c sind somit im montierten Zustand an der Innenseite (die dem Scheibenzwischenraum zugewandte "Außenseite") sichtbar, da sie an der Innenseite nicht vom Material des Profilkörpers überdeckt werden sondern freigelegt sind. Bei dieser Ausführungsform ist der Verlängerungsabschnitt so nah wie irgend möglich an der Innenseite angeordnet.

Die in Fig. 8 gezeigte Ausführungsformen könnte z.B. dadurch modifiziert werden, dass der Verlängerungsabschnitt 31, 32 verlängert und ähnlich der in Fig. 5 (oder auch in Fig. 7-9) gezeigten Ausführungsform nach innen in einen Aufnahmebereich 16, 17 läuft.

In den Fig. 9a) und b) sind Querschnittsansichten eines Abstandshalterprofils nach einer siebten Ausführungsform gezeigt. Die siebte Ausführungsform unterscheidet sich von der vierten Ausführungsform dadurch, dass die Biegung keine 90°-Biegung sondern eine 180°-Biegung ist, so dass der an die Biegung anschließende Teil des Verlängerungsabschnittes bei den Profilen 31d, 32d sich nicht in Querrichtung X sondern in Höhenrichtung Y erstreckt. Dafür wird die dreiseitige Umschließung eines Teils des Materials des Profilkörpers in den Aufnahmebereichen 16, 17 erreicht, obwohl nur eine Biegung vorhanden ist, so dass wiederum bei einem Biegen des Abstandshalterprofils mit Stauchung ein im wesentlichen nicht kompressibel wirkendes Volumenelement vorhanden ist.

In den Fig. 10a) und b) sind Querschnittsansichten eines Abstandshalterprofils nach einer achten Ausführungsform gezeigt. Die achte Ausführungsform unterscheidet sich von der vierten Ausführungsform lediglich dadurch, dass der Krümmungsradius der Biegung der Profile 31e, 32e kleiner als bei der siebten Ausführungsform ist.

In den Fig. 11 a) und b) sind Querschnittsansichten eines Abstandshalterprofils nach einer neunten Ausführungsform gezeigt. Die neunte Ausführungsform unterscheidet sich von den vierten bis achten Ausführungsformen, die in den Fig. 6-10 gezeigt sind, dadurch, dass die Profile 31f, 32f zuerst eine Biegung um ungefähr 45° nach innen, danach eine Biegung um ungefähr 45° in entgegengesetzter Richtung und dann eine 180°-Biegung mit dem entsprechendem dreiseitigen Einschluss eines Teils des Materials des Profilkörpers aufweist.

Falls das Profil oder der Verlängerungsabschnitt gebogene, gewinkelte und/oder gefaltete Konfigurationen entsprechend er Fig. 6 bis 11 aufweist, kann die Länge (in dem Querschnitt senkrecht zu der Längsrichtung) des Profils oder des Verlängerungsabschnittes und damit die in diesen Abschnitt oder Bereich des Abstandshalterprofils zusätzlich gebrachte Masse der Diffusionsbarrierenschicht signifikant erhöht werden. Dadurch erfolgt eine Verschiebung der Biegelinie, die wiederum in einer Reduzierung der Faltenbildung resultiert. Weiterhin wird der Durchhang erheblich reduziert, da der gebogene, gewinkelte und/oder gefaltete Profil- bzw. Verlängerungsabschnitt signifikant zu der Festigkeit der strukturellen Integrität des gebogenen Abstandshalterrahmens beiträgt.

Fig. 12a) und b) zeigen ein Abstandshalterprofil nach einer zehnten Ausführungsform in einer W- und einer U-Konfiguration.

Der Profilkörper 10 des Abstandshalterprofils entsprechend der neunten Ausführungsform entspricht dem Profilkörper 10 der zweiten Ausführungsform. Das Material der Diffusionsbarrierenschicht 30 entspricht beispielsweise dem Material der Diffusionsbarrierenschicht 30 der zweiten Ausführungsform und weist beispielsweise dieselbe erste Zugfestigkeit R1 und denselben zweiten Elastizitätsmodul E2 auf.

Das Material der Verstärkungsschicht 40d entspricht beispielsweise dem Material der Diffusionsbarrierenschicht 30. Entsprechend ist die zweite Zugfestigkeit R2 und/oder der dritte Elastizitätsmodul E3 des Materials einer Verstärkungsschicht 40d gleich der ersten Zugfestigkeit R1 und/oder dem zweiten Elastizitätsmodul E2 der Diffusionsbarrierenschicht 30.

Die erste Dicke (Materialstärke) d1 der Diffusionsbarrierenschicht 30 ist beispielsweise entsprechend der zweiten Ausführungsform kleiner als eine zweite Dicke d2d der Verstärkungsschicht 40d.

Der Profilkörper 10 weist zusätzliche Öffnungen 15 auf, die durch die Innenwand 13 und die Verstärkungsschicht 40d verlaufen. Dadurch kann der Feuchtigkeitsaustausch durch die Innenwand 13 verbessert werden.

Fig. 13a) und b) zeigen ein Abstandshalterprofil nach einer elften Ausführungsform in einer W- und einer U-Konfiguration. Das Abstandshalterprofil entsprechend der elften Ausführungsform unterscheidet sich von dem Abstandshalterprofil der zehnten Ausführungsform dadurch, dass eine Diffusionsbarrierenschicht 30e in der Außenwand 14 und in den Seitenwänden 11, 12 ausgebildet ist. Es ist vorteilhaft wenn die Diffusionsbarrierenschicht 30e mittig in der Außenwand 14 angeordnet ist und die Wände des Profilkörpers 10 die Diffusionsbarrierenschicht 30e gleichmäßig umschließen.

Die Merkmale der unterschiedlichen Ausführungsformen können frei miteinander kombiniert werden. Das das Produkt aus der zweiten Zugfestigkeit R2 und der zweiten Dicke d2, d2a, d2b, d2c, d2d ist größer als das Produkt aus der ersten Zugfestigkeit R1 und der ersten Dicke d1, d1a, d1b, d1c, d1e. Alternativ oder zusätzlich ist Produkt aus dem dritten Elastizitätsmodul E3 und der zweiten Dicke d2, d2a, d2b, d2c, d2d immer größer als das Produkt aus dem zweiten Elastizitätsmodul E2 und der ersten Dicke d1, d1c, d1e.

Beispielweise kann in Fig. 12a) und b) die gezeigte Verstärkungsschicht auch eine zweite Dicke d2d, die kleiner als die erste Dicke d1e ist, aufweisen.

Die Diffusionsbarrierenschicht kann auch in einer Seitenwand 11, 12 ausgebildet und auf der anderen Seitenwand 11, 12 aufgebracht sein. Des Weiteren kann die Diffusionsbarrierenschicht auch auf oder in der Außenwand 14 und auf oder in den Seitenwänden 11, 12 ausgebildet sein. Die Diffusionsbarrierenschicht kann ganz oder auch nur teilweise in oder auf den Seitenwänden 11, 12 ausgebildet sein.

Zusätzlich können in der Verstärkungsschicht 40d weitere Öffnungen 15 zur Verbindung der Kammer 20 mit dem Zwischenraum 53 zwischen den Scheiben 51, 52 ausgebildet sein.

Der Profilkörper 10 kann weiter auch trapezförmig, quadratisch, rautenförmig oder sonst wie ausgebildet sein. Die Ausbuchtungen können andere Gestalten annehmen, beispielsweise doppelt ausgebuchtet sein, asymmetrisch ausgebuchtet sein etc.

Die Verstärkungsschicht 40 kann sich über die gesamte Breite b1 oder nur teilweise über die Breite b1 erstrecken. Die Verstärkungsschicht 40 kann auch asymmetrisch aufgebracht sein.

Eine Isolierscheibeneinheit mit dem Abstandshalterprofilrahmen 50 wird in den Folgenden Schritten hergestellt. Zuerst wird das Abstandshalterprofil in einer oben beschriebenen Ausführungsform durch beispielsweise Extrusion hergestellt. Anschließend wird aus dem Abstandshalterprofil, wie in Fig. 2 dargestellt, ein Abstandshalterprofilrahmen 50 durch entsprechendes Biegeumformen des Abstandshalterprofils hergestellt. Hier muss auf eine maximale Biegegeschwindigkeit geachtet werden. Die Enden des Abstandshalterprofils werden mittels eines Verbinders zusammengefügt. Anschließend werden die Seitenwände 11, 12 des Abstandshalterprofils 50 mittels diffusionsdichtem Klebmaterial jeweils mit einer Scheibeninnenseite der Scheiben 51, 52 verklebt. Der verbleibende lichte Raum zwischen den Scheibeninnenseiten auf der dem Scheibenzwischenraum 53 der Scheiben 51, 52 abgewandten Seite des Abstandshalterrahmens 50 und des Klebematerials 61 wird mit einem mechanisch stabilisierendem Dichtmaterial 62 gefüllt ist.

Weiterhin kann der Abstandshalterrahmen auch aus einer Mehrzahl, bevorzugt vier einzelnen Abstandshalterprofilen mittels Eckverbinder zu einem Abstandshalterrahmen zusammengefügt werden. Um eine bessere Gasdichtigkeit zu gewährleisten, ist die Lösung mittels eines Biegeprozesses zu bevorzugen.

Die erste und zweite Dicke müssen nicht konstant sein, sondern können auch beispielsweise an den Rändern dicker als in einem zentralen Bereich sein.

Die Kammer kann auch durch Zwischenwände in mehrere Kammern geteilt werden.

Die erste Höhe h1 ist in Höhenrichtung Y zwischen 10 mm und 5 mm, bevorzugt zwischen 8 mm und 6 mm, wie z.B. 7 mm, 7,5 mm und 8 mm.

Die zweite Höhe h2 ist in Höhenrichtung Y zwischen 9 mm und 2 mm, bevorzugt zwischen 7 mm und 4 mm, wie z.B. 4,5 mm, 5 mm und 5,5 mm

Die erste Breite b1 ist in Querrichtung X zwischen 20 mm und 6 mm, bevorzugt zwischen 16 mm und 8 mm, wie z.B. 8 mm, 10 mm und 14 mm

Die zweite Breite b2 ist in Querrichtung X zwischen 17 mm und 5 mm und bevorzugt zwischen 15 mm und 7 mm, wie z.B. 7 mm, 9 mm und 12,5 mm.

Bei einer W-Konfiguration weist die Kammer im Bereich der konkaven Ausschnitte eine Breite in Querrichtung X zwischen 15 mm und 5 mm, wie z.B. 10 mm auf.

Bei einer W-Konfiguration weist die Kammer im Bereich der konkaven Ausschnitte eine Höhe in Höhenrichtung Y zwischen 6 mm und 2,5 mm, wie z.B. 3,5 mm auf.

Die dritte Breite b3 ist in Querrichtung X zwischen 20 mm und 4 mm, bevorzugt zwischen 15 mm und 7 mm, wie z.B. 6 mm, 8 mm und 11 mm.

Die möglichen Werte für die Dicke d1 entsprechen den möglichen Werten für die Dicken d1a, d1b, d1c und d1e.

Die möglichen Werte für die Dicke d2 entsprechen den möglichen Werten für die Dicken d2a, d2b, d2c und d2d.

Es wird explizit betont, dass alle in der Beschreibung und/oder den Ansprüchen offenbarten Merkmale als getrennt und unabhängig voneinander zum Zweck der ursprünglichen Offenbarung ebenso wie zum Zweck des Einschränkens der beanspruchten Erfindung unabhängig von den Merkmalskombinationen in den Ausführungsformen und/oder den Ansprüchen angesehen werden sollen. Es wird explizit festgehalten, dass alle Bereichsangaben oder Angaben von Gruppen von Einheiten jeden möglichen Zwischenwert oder Untergruppe von Einheiten zum Zweck der ursprünglichen Offenbarung ebenso wie zum Zweck des Einschränkens der beanspruchten Erfindung offenbaren, insbesondere auch als Grenze einer Bereichsangabe.

## Patentansprüche

1. Abstandshalterprofil zur Verwendung als Abstandshalterrahmen (50) einer Isolierfenstereinheit, mit
einem Profilkörper (10) aus einem Kunststoffmaterial, der sich in einer Längsrichtung (Z) erstreckt und eine erste Breite (b1) in einer Querrichtung (X), die senkrecht zu der Längsrichtung (Z) ist, und eine erste Höhe (h1) in einer Höhenrichtung (Y), die senkrecht zu der Längsrichtung (Z) und zu der Querrichtung (X) ist, aufweist, und der in der Höhenrichtung (Y) eine Innenwand (13), die in dem zusammengesetzten Zustand der Isolierfenstereinheit in Richtung eines Zwischenraums (53) zwischen Fensterscheiben (51, 52) der Isolierfenstereinheit weist, und auf der der Innenwand (13) entgegengesetzten Seite eine Außenwand (14) und lateral in der Querrichtung (X) Seitenwände (11, 12) aufweist und so eine Kammer (20) zur Aufnahme von hygroskopischen Material definiert,
einer Diffusionsbarrierenschicht (30; 30a; 30b; 30c; 30e) aus einem ersten Metallmaterial mit einer ersten Zugfestigkeit (R1) und einer ersten Dicke (d1; d1a; d1b; d1c; d1e), die wenigstens auf oder in der Außenwand (14) und mindestens einem Teil der Seitenwände (11, 12) ausgebildet ist, und
einer Verstärkungsschicht (40; 40a; 40b; 40c; 40d),
**dadurch gekennzeichnet, dass**
die Verstärkungsschicht (40; 40a; 40b; 40c; 40d) aus einem zweiten Metallmaterial mit einer zweiten Zugfestigkeit (R2) und einer zweiten Dicke (d2; d2a; d2b; d2c; d2d) in der Innenwand (13) oder auf der der Kammer (20) zugewandten Seite der Innenwand (13) ausgebildet ist, und das Produkt aus der zweiten Dicke (d2; d2a; d2b; d2c; d2d) und der zweiten Zugfestigkeit (R2) größer ist als das Produkt aus der ersten Dicke (d1; d1a; d1b; d1c; d1e) und der ersten Zugfestigkeit (R1).

2. Abstandshalterprofil nach Anspruch 1, bei dem
die zweite Dicke (d2c) kleiner oder gleich der ersten Dicke (d1c) ist.

3. Abstandshalterprofil nach Anspruch 1 oder 2, bei dem
die erste Zugfestigkeit (R1) im Bereich von 630 N/ mm² bis 740 N/ mm² liegt und die zweite Zugfestigkeit (R2) im Bereich von 800 N/ mm² bis 1500 N/ mm² liegt.

4. Abstandshalterprofil zur Verwendung als Abstandshalterrahmen (50) einer Isolierfenstereinheit, mit
einem Profilkörper (10) aus einem Kunststoffmaterial mit einem ersten Elastizitätsmodul (E1), der sich in einer Längsrichtung (Z) erstreckt und eine erste Breite (b1) in einer Querrichtung (X), die senkrecht zu der Längsrichtung (Z) ist, und eine erste Höhe (h1) in einer Höhenrichtung (Y), die senkrecht zu der Längsrichtung (Z) und zu der Querrichtung (X) ist, aufweist, und der in der Höhenrichtung (Y) eine Innenwand (13), die in dem zusammengesetzten Zustand der Isolierfenstereinheit in Richtung eines Zwischenraums (53) zwischen Fensterscheiben (51, 52) der Isolierfenstereinheit weist, und auf der der Innenwand (13) entgegengesetzten Seite eine Außenwand und lateral in der Querrichtung (X) Seitenwände (11, 12) aufweist und so eine Kammer (20) zur Aufnahme von hygroskopischen Material definiert,
einer Diffusionsbarrierenschicht (30; 30a; 30b; 30c; 30e) aus einem ersten Metallmaterial mit einem zweiten Elastizitätsmodul (E2), der größer als der erste Elastizitätsmodul (E1) ist und einer ersten Dicke (d1; d1a; d1b; d1c; d1e), die wenigstens auf oder in der Außenwand (14) und mindestens einem Teil der Seitenwände (11, 12) ausgebildet ist, und
einer Verstärkungsschicht (40; 40a; 40b; 40c; 40d),
**dadurch gekennzeichnet, dass**
die Verstärkungsschicht (40; 40a; 40b; 40c; 40d) aus einem zweiten Metallmaterial mit einem dritten Elastizitätsmodul (E3), der größer als der zweite Elastizitätsmodul (E2) ist, und einer zweiten Dicke (d2; d2a; d2b; d2c; d2d) in der Innenwand (13) oder auf der der Kammer (20) zugewandten Seite der Innenwand (13) ausgebildet ist und
das Produkt aus der zweiten Dicke (d2; d2a; d2b; d2c; d2d) und dem dritten Elastizitätsmodul (E3) größer ist als das Produkt aus der ersten Dicke (d1; d1a; d1b; d1c; d1e) und dem zweiten Elastizitätsmodul (E2).

5. Abstandshalterprofil nach Anspruch 4, bei dem
die zweite Dicke (d2c) kleiner oder gleich der ersten Dicke (d1c) ist.

6. Abstandshalterprofil nach Anspruch 4 oder 5, bei dem
der zweite Elastizitätsmodul (E2) im Bereich von 195 kN/mm² bis 199 kN/mm² liegt und der dritte Elastizitätsmodul (E3) im Bereich von 200 kN/mm² bis 210 kN/mm²liegt.

7. Abstandshalterprofil nach einem der Ansprüchen 1 bis 6, bei dem
die Diffusionsbarrierenschicht (40; 40a; 40b; 40c; 40d) sich einstückig in oder auf der Außenwand (14) und den Seitenwänden (11, 12) erstreckt.

8. Abstandshalterprofil nach einem der Ansprüche 1 bis 7, bei dem
die Seitenwände (11, 12) jeweils einen bezüglich der Kammer (20) konkaven Abschnitt aufweisen, der den Übergang von der Außenwand (14) zu der entsprechenden Seitenwand (11, 12) bildet.

9. Abstandshalterprofil nach einem der Ansprüche 1 bis 8, bei dem
die Diffusionsbarrierenschicht (30; 30a; 30b; 30c; 30e), gesehen in einem Querschnitt senkrecht zur Längsrichtung (Z), an jeder ihrer beiden Seitenränder einen profilierten Verlängerungsabschnitt (31, 32) aufweist.

10. Isolierscheibeneinheit mit
mindestens zwei Scheiben (51, 52), die einander mit einem Abstand zur Bildung eines Scheibenzwischenraums (53) dazwischen gegenüberliegen, und
einem Abstandshalterrahmen (50) aus einem Abstandshalterprofil nach einem der Ansprüche 1 bis 9 der zwischen den Scheiben (51, 52) so angeordnet ist, dass die in Querrichtung (X) äußeren Seiten der Seitenwände (11, 12) mit den ihnen zugewandten Seiten der Scheiben (51, 52) mit einem diffusionsdichten Klebematerial (61) verklebt sind und der Abstandshalterrahmen (50) so den Scheibenzwischenraum (53) begrenzt.

## Claims

1. A spacer profile for use as a spacer frame (50) of an insulating window unit comprising a profile body (10) made of a synthetic material, which extends in a longitudinal direction (Z) and has a first width (b1) in a lateral direction (X), which is perpendicular to the longitudinal direction (Z), and a first height (h1) in a height direction (Y), which is perpendicular to the longitudinal direction (Z) and to the lateral direction (X), and the profile body (10) has an inner wall (13) in the height direction (Y), which is, in the assembled state of the insulating window unit, directed towards an intervening space (53) between the panes (51, 52) of the insulating window unit, and has an outer wall (14) on the opposite side of the inner wall (13), and sidewalls (11, 12) laterally in the lateral direction (X), so that a chamber (20) for accommodating hygroscopic material is defined,
a diffusion barrier layer (30; 30a; 30b; 30c; 30e) made of a first metallic material having a first tensile strength (R1) and a first thickness (d1; d1a; d1b; d1c; d1e), the diffusion barrier layer (30; 30a; 30b; 30c; 30e) being formed at least on or in the outer wall (14) and at least partly on or in the sidewalls (11, 12), and
a reinforcement layer (40; 40a; 40b; 40c; 40d),
**characterized in that**
the reinforcement layer (40; 40a; 40b; 40c; 40d) made of a second metallic material having a second tensile strength (R2) and a second thickness (d2; d2a; d2b; d2c; d2d) is formed in the inner wall (13) or on the side of the inner wall (13) that is directed towards the chamber (20), and the product of the second thickness (d2; d2a; d2b; d2c; d2d) and the second tensile strength (R2) is greater than the product of the first thickness (d1; d1a; d1b; d1c; d1e) and the first tensile strength (R1).

2. The spacer profile according to claim 1, wherein
the second thickness (d2c) is less than or equal to the first thickness (d1c).

3. The spacer profile according to claim 1 or 2, wherein
the first tensile strength (R1) is in the range of 630 N/mm² to 740 N/mm² and the second tensile strength (R2) is in the range of 800 N/mm² to 1500 N/mm².

4. The spacer profile for use as a spacer frame (50) of an insulating window unit comprising
a profile body (10) made of a synthetic material having a first elastic modulus (E1), which extends in a longitudinal direction (Z) and has a first width (b1) in a lateral direction (X), which is perpendicular to the longitudinal direction (Z), and a first height (h1) in a height direction (Y), which is perpendicular to the longitudinal direction (Z) and to the lateral direction (X), and the profile body (10) has an inner wall (13) in the height direction (Y), which is, in the assembled state of the insulating window unit, directed towards an intervening space (53) between the panes (51, 52) of the insulating window unit, and has an outer wall on the opposite side of the inner wall (13), and sidewalls (11, 12) laterally in the lateral direction (X), so that a chamber (20) for accommodating hygroscopic material is defined,
a diffusion barrier layer (30; 30a; 30b; 30c; 30e) made of a first metallic material having a second elastic modulus (E2), which is greater than the first elastic modulus (E1), and having a first thickness (d1; d1a; d1b; d1c; d1e), the diffusion barrier layer (30; 30a; 30b; 30c; 30e) being formed at least on or in the outer wall (14) and at least partly on or in the sidewalls (11, 12), and a reinforcement layer (40; 40a; 40b; 40c; 40d),
**characterized in that**
the reinforcement layer (40; 40a; 40b; 40c; 40d) made of a second metallic material having a third elastic modulus (E3), which is greater than the second elastic modulus (E2), and having a second thickness (d2; d2a; d2b; d2c; d2d), is formed in the inner wall (13) or on the side of the inner wall (13) that is directed towards the chamber (20), and
the product of the second thickness (d2; d2a; d2b; d2c; d2d) and the third elastic modulus (E3) is greater than the product of the first thickness (d1; d1a; d1b; d1c; d1e) and the second elastic modulus (E2).

5. The spacer profile according to claim 4, wherein
the second thickness (d2c) is less than or equal to the first thickness (d1c).

6. The spacer profile according to claim 4 or 5, wherein
the second elastic modulus (E2) is in the range of 195 kN/mm² to 199 kN/mm² and the third elastic modulus (E3) is in the range of 200 kN/mm² to 210 kN/mm².

7. The spacer profile according to any one of claims 1 to 6, wherein
the diffusion barrier layer (40; 40a; 40b; 40c; 40d) extends in one piece in or on the outer wall (14) and in or on the side walls (11, 12).

8. The spacer profile according to any one of claims 1 to 7, wherein
the sidewalls (11, 12) each comprise a concave portion with respect to the chamber (20), which forms the transition from the outer wall (14) to the corresponding sidewall (11, 12).

9. The spacer profile according to any one of claims 1 to 8, wherein
the diffusion barrier layer (30; 30a; 30b; 30c; 30e), as viewed in a cross-section perpendicular to the longitudinal direction (Z), has a profile extension portion (31, 32) on each of its two side edges.

10. An insulating window unit, comprising
at least two panes (51, 52) that mutually oppose each other with a space therebetween for forming an intervening space (53) between the panes, and
a spacer frame (50) made of a spacer profile according to any one of claims 1 to 9, which is disposed between the panes (51, 52) such that the, in the lateral direction (X), outer sides of sidewalls (11, 12) are adhered by an impermeable adhesive material (61) to the sides of the panes that are directed towards the sidewalls and the spacer frame (50) thus defines the intervening space (53) between the panes.

## Revendications

1. Profilé faisant office de cale d'espacement à utiliser comme cadre intercalaire (50) d'une unité de fenêtre isolante, comprenant
un corps de profilé (10) constitué d'une matière synthétique qui s'étend dans une direction longitudinale (Z) et qui présente une première largeur (b1) dans une direction transversale (X) qui s'étend perpendiculairement à la direction longitudinale (Z) et une première hauteur (h1) dans une direction ascendante (Y) qui est perpendiculaire à la direction longitudinale (Z) et à la direction transversale (X), et qui présente, dans la direction ascendante (Y) une paroi interne (13) qui, à l'état monté de l'unité de fenêtre isolante, est orientée dans la direction d'un espace intermédiaire (53) ménagé entre les vitres de fenêtre (51, 52) de l'unité de fenêtre isolante, et, sur le côté opposé à la paroi interne (13), une paroi externe (14), et latéralement dans la direction transversale (X), des parois latérales (11, 12), en définissant ainsi une chambre (20) pour la réception d'une matière hygroscopique ;
une couche faisant office de barrière à la diffusion (30 ; 30a ; 30b ; 30c ; 30e), constituée d'une première matière métallique possédant une première résistance à la traction (R1) et une première épaisseur (d1 ; d1a ; d1b ; d1c ; d1e), qui est réalisée au moins sur ou dans la paroi externe (14) et au moins sur ou dans une partie des parois latérales (11, 12) ; et
une couche de renforcement (40 ; 40a ; 40b ; 40c ; 40d) ;
**caractérisé en ce que**
la couche de renforcement (40 ; 40a ; 40b ; 40c ; 40d) est réalisée à partir d'une deuxième matière métallique possédant une deuxième résistance à la traction (R2) et une deuxième épaisseur (d2 ; d2a ; d2b ; d2c ; d2d), dans la paroi interne (13) ou sur le côté de la paroi interne (13) tourné vers la chambre (20) ;
et le produit de la deuxième épaisseur (d2 ; d2a ; d2b ; d2c ; d2d) et de la deuxième résistance à la traction (R2) est supérieur au produit de la première épaisseur (d1 ; d1a ; d1b ; d1c ; d1e) et de la première résistance à la traction (R1).

2. Profilé faisant office de cale d'espacement selon la revendication 1, dans lequel
la deuxième épaisseur (d2c) est inférieure ou égale à la première épaisseur (d1c).

3. Profilé faisant office de cale d'espacement selon la revendication 1 ou 2, dans lequel la première résistance à la traction (R1) se situe dans la plage de 630 N/mm² à 740 N/mm² et la deuxième résistance à la traction (R2) se situe dans la plage de 800 N/mm² à 1500 N/mm².

4. Profilé faisant office de cale d'espacement à utiliser comme cadre intercalaire (50) d'une unité de fenêtre isolante, comprenant
un corps de profilé (10) constitué d'une matière synthétique possédant un premier module d'élasticité (E1), qui s'étend dans une direction longitudinale (Z) et qui présente une première largeur (b1) dans une direction transversale (X) qui s'étend perpendiculairement à la direction longitudinale (Z) et une première hauteur (h1) dans une direction ascendante (Y) qui est perpendiculaire à la direction longitudinale (Z) et à la direction transversale (X), et qui présente, dans la direction ascendante (Y) une paroi interne (13) qui, à l'état monté de l'unité de fenêtre isolante, est orientée dans la direction d'un espace intermédiaire (53) ménagé entre les vitres de fenêtre (51, 52) de l'unité de fenêtre isolante, et, sur le côté opposé à la paroi interne (13), une paroi externe, et latéralement dans la direction transversale (X), des parois latérales (11, 12), en définissant ainsi une chambre (20) pour la réception d'une matière hygroscopique ;
une couche faisant office de barrière à la diffusion (30 ; 30a ; 30b ; 30c ; 30e), constituée d'une première matière métallique possédant un deuxième module d'élasticité (E2) qui est supérieur au premier module d'élasticité (E1), et une première épaisseur (d1 ; d1a ; d1b ; d1c ; d 1 e), qui est réalisée au moins sur ou dans la paroi externe (14) et au moins sur ou dans une partie des parois latérales (11, 12) ; et
une couche de renforcement (40 ; 40a ; 40b ; 40c ; 40d) ;
**caractérisé en ce que**
la couche de renforcement (40 ; 40a ; 40b ; 40c ; 40d) est réalisée à partir d'une deuxième matière métallique possédant un troisième module d'élasticité (E3) qui est supérieur au deuxième module d'élasticité (E2), et une deuxième épaisseur (d2; d2a ; d2b; d2c; d2d), dans la paroi interne (13) ou sur le côté de la paroi interne (13) tourné vers la chambre (20) ; et
le produit de la deuxième épaisseur (d2 ; d2a ; d2b ; d2c ; d2d) et du troisième module d'élasticité (E3) est supérieur au produit de la première épaisseur (d1 ; d1a ; d1b ; d1c ; d1e) et du deuxième module d'élasticité (E2).

5. Profilé faisant office de cale d'espacement selon la revendication 4, dans lequel
la deuxième épaisseur (d2c) est inférieure ou égale à la première épaisseur (d1c).

6. Profilé faisant office de cale d'espacement selon la revendication 4 ou 5, dans lequel le deuxième module d'élasticité (E2) se situe dans la plage de 195 kN/mm² à 199 kN/mm² et le troisième module d'élasticité (E3) se situe dans la plage de 200 kN/mm² à 210 kN/mm².

7. Profilé faisant office de cale d'espacement selon l'une quelconque des revendications 1 à 6, dans lequel la couche faisant office de barrière à la diffusion (40 ; 40a ; 40b ; 40c ; 40d) s'étend en une seule pièce dans ou sur la paroi externe (14) et les parois latérales (11, 12).

8. Profilé faisant office de cale d'espacement selon l'une quelconque des revendications 1 à 7, dans lequel les parois latérales (11, 12) présentent respectivement un tronçon concave par rapport à la chambre (20) qui forme la transition entre la paroi externe (14) et la paroi latérale correspondante (11, 12).

9. Profilé faisant office de cale d'espacement selon l'une quelconque des revendications 1 à 8, dans lequel la couche faisant office de barrière à la diffusion (30 ; 30a ; 30b ; 30c ; 30e), lorsqu'on regarde dans une vue en coupe transversale perpendiculairement à la direction longitudinale (Z), présente, contre chacun de ses deux bords latéraux, un tronçon de prolongement profilé (31, 32).

10. Unité de vitres isolantes, comprenant
au moins deux vitres (51, 52) qui sont opposées l'une à l'autre à une certaine distance pour la formation d'un espace intermédiaire (53) entre les vitres ; et
un cadre intercalaire (50) constitué d'un profilé faisant office de cale d'espacement selon l'une quelconque des revendications 1 à 9, qui vient se disposer entre les vitres (51, 52) de telle sorte que, dans la direction transversale (X), les côtés externes des parois latérales (11, 12), sont collés aux côtés des vitres (51, 52) tournés vers eux, avec une matière adhésive (61) étanche à la diffusion, et de telle sorte que le cadre intercalaire (50) délimite l'espace intermédiaire (53) entre les vitres.
